# EUROPÄISCHE PATENTSCHRIFT

(11) **EP 2 336 509 B1**
(45) Veröffentlichungstag und Bekanntmachung des Hinweises auf die Patenterteilung: **15.06.2016**
(21) Anmeldenummer: 10012552.5
(22) Anmeldetag: 30.09.2010
(51) Int. Cl.: F01M 13/04

(54) **Zylinderkopfhaube für Brennkraftmaschinen**
Cylinder head cower for combustion engines
Couvre culasse pour moteurs à combustion interne

(30) Priorität: 08.12.2009 DE 102009057528
(43) Veröffentlichungstag der Anmeldung: 22.06.2011
(73) Patentinhaber: MAN Truck & Bus AG, 80995 München (DE)
(72) Erfinder: Miljanic, Mario, 71334 Waiblingen (DE)

(56) Entgegenhaltungen:
- EP-A1- 0 399 912
- EP-A1- 2 163 738
- EP-A2- 1 837 487
- FR-A1- 2 789 125

## Beschreibung

Die vorliegende Erfindung betrifft eine Zylinderkopfhaube für Brennkraftmaschinen mit Kurbelgehäuseentlüftung gemäß dem Oberbegriff des Patentanspruches 1.

Eine gattungsgemäße Ölabscheideeinrichtung in einer Zylinderkopfhaube für eine Brennkraftmaschine zeigt die DE 102 47 175 A1, bei der unterhalb des Bodens der Zylinderkopfhaube ein Strömungskanal ausgebildet ist, der an eine Kurbelgehäuseentlüftung angeschlossen ist. Über den Strömungskanal sollen in den Blow-by-Gasen mitgeführte Schmierölpartikel aus dem Kurbelgehäuse der Brennkraftmaschine möglichst effizient abgeschieden werden, die dann über eine Abflussöffnung wieder dem Kurbelgehäuse zugeleitet werden. Der Strömungskanal in der Zylinderkopfhaube ist zum einen gebildet durch eine parallel zur oberseitigen Bodenwand verlaufende unterseitige Zwischenwand, die als separates Blechbauteil ausgebildet ist. Ferner ist eine an die oberseifige Bodenwand der Zylinderkopfhaube angeformte Trennwand vorgesehen, die die Strömungsstrecke des Strömungskanals etwa verdoppelt und eine die Ölabscheidung begünstigende Strömungsumlenkung bewirkt. Die Verlängerung des Strömungskanals soll insbesondere eine Strömungsberuhigung herbeiführen, um die Ölabscheidung zusätzlich zu verbessern.

Die Patentanmeldung EP1 837 487 A2 lehrt einen wannenförmigen Ölabscheider für ein Blow-by-Gas, der an der Unterseite eines Zylinderkopfhaube angeschraubt ist und im Verbund mit der Zylinderkopfhaube einen teilweise umschlossenen Strömungskanal bildet. Der Boden des Wannenförmigen Ölabscheiders bildet dabei den Boden des Strömungskanals. Ferner ist der Strömungskanal mit einer zum Boden senkrecht ausgerichteten Trennwand versehen, die den Strömungskanal in zwei gegenläufige Strömungsstrecken und eine, eine 180°-Umlenkung bewirkende, Umlenkzone aufteilt. Das aus dem Blow-by-Gasen abgeschiedene Schmieröl wird über eine relativ zu der Zuström- und Abströmöffnung geodätisch tiefer gelegene Ablauföffnung abgeführt.

Aufgabe der Erfindung ist es, die gattungsgemäße Zylinderkopfhaube mit einer Ölabscheideeinrichtung funktionell und fertigungstechnisch weiter zu verbessern und insbesondere den Bauteilaufwand und Verrohrungsaufwand zu reduzieren. Diese Aufgabe wird mit den Merkmalen der unabhängigen Patentansprüche gelöst. Vorteilhafte Weiterbildungen der Erfindung sind Gegenstand der darauf rückbezogenen Unteransprüche.

Erfindungsgemäß wird vorgeschlagen, dass die Strömungsstrecke stromauf der Umlenkzone mit einer die Strömungsgeschwindigkeit erhöhenden Querschnittsverengung oder Verdichtungszone ausgebildet ist, an die sich die demgegenüber einen größeren Strömungsquerschnitt aufweisende Umlenkzone mitsamt einem umlenkzonenseitig einmündenden Abflusskanal, der die Querschnitts- beziehungsweise Volumenvergrößerung bewirkt oder zu dieser beiträgt, als Beruhigungs- und Abscheidezone anschließt. Beispielsweise kann bei einer derartigen erfindungsgemäßen Ausgestaltung vorgesehen sein, dass die Strömungsstrecke des Strömungskanals stromauf der Umlenkzone im Querschnitt kleiner ist als die Strömungsstrecke stromab der Umlenkzone und/oder der Umlenkzone per se. Dabei wurde erfindungsgemäß erkannt, dass eine noch bessere Abscheidung von Schmierölpartikeln in den Blow-by-Gasen der Kurbelgehäuseentlüftung dann erzielbar ist, wenn die Strömungsgeschwindigkeit der Gase im Strömungskanal zunächst höher und im Bereich der stromab liegenden Umlenkzone dann abgesenkt und niedriger ist, wodurch die spezifisch schwereren Öltröpfchen verbessert separiert und abgeführt werden können. Fertigungstechnisch gesehen ist damit klein Mehraufwand verbunden. Erfindungsgemäß sind mehrere Zylinderkopfhauben mit einer Ölabscheideeinrichtung die Abströmöffnungen mittels einer dort anschließenden Leitung zu einer gemeinsamen Zuführleitung zusammengeführt. Mittels der gemeinsamen Zuführleitung werden die abströmenden Gase einem Feinölabscheider vor deren Rückführung zur Reinluftseite der Brennkraftmaschine zugeführt.

Besonders bevorzugt ist hierbei vorgesehen, dass der Abflusskanal, im montierten Zustand der Zylinderkopfhaube, durch einen von der Umlenkzone geodätisch nach unten abfallenden Kanal ausgebildet ist, an dessen tiefstem Punkt beziehungsweise Ende die Ablauföffnung für abgeschiedenes Schmieröl zurück zum Kurbelgehäuse vorgesehen ist. Damit wird insbesondere sichergestellt, dass separiertes Öl nach unten abgeführt und/oder nicht mit in der Zylinderkopfhaube angeordneten Ventilbetätigungselementen oder anderweitigen, bewegten Funktionsteilen der Brennkraftmaschine in Berührung kommt, verwirbelt wird und gegebenenfalls wieder in den Entlüftungsstrom gelangt.

Weiter kann bevorzugt vorgesehen sein, dass der durch Seitenwände und die Zwischenwand gebildete Abflusskanals, in Strömungsrichtung gesehen, zudem im Bereich stromab-der Umlenkzone in die stromab der Umlenkzone liegende Strömungsstrecke einmündet. Mit einem derartigen Aufbau, bei dem der Abflusskanal, bezogen auf einen Querschnitt durch beide nebeneinander liegenden Strömungsstrecken, mehr in Richtung zu der stromab der Umlenkzone liegenden Strömungsstrecke hin versetzt ist, wird auf einfache Weise sichergestellt, dass die Olabscheidung in einem solchen Bereich der Umlenkzone erfolgt, in dem die Gase, aufgrund der Volumenvergrößerung und Strömungsquerschnitterweiterung nach einer bereits erfolgten Umlenkung der Gase, eine besonders niedrige Strömungsgeschwindigkeit aufweisen, wodurch das Separieren der Öltröpfchen wesentlich erleichtert wird.

Dabei ist es insbesondere von Vorteil, wenn der Abflusskanal in etwa in einem 90°-Winkel von der Umlenkzone beziehungsweise der stromab der Umlenkzone liegenden Strömungsstrecke nach unten abragt.

Eine herstellungstechnisch und fertigungstechnisch besonders einfache Ausbildung der Querschnittsverengung beziehungsweise Verdichtungszone lässt sich damit erreichen, dass die Trennwand in der Draufsicht auf den Strömungskanal derart abgewinkelt oder schräg zwischen den beiden gegenläufigen Strömungsstrecken verläuft, dass sich die erste, stromauf der Umlenkzone liegende Strömungsstrecke in Strömungsrichtung der Gase gesehen verkleinert, insbesondere zunehmend verkleinert, wobei grundsätzlich auch eine stufenartige Verjüngung möglich wäre. Besonders bevorzugt ist dabei eine derartige Ausgestaltung des Strömungskanalbereichs, dass sich auch die zweite Strömungsstrecke vom Bereich der Umlenkzone ausgehend im Querschnitt verkleinert, insbesondere zunehmend verjüngt, wodurch die Strömungsgeschwindigkeit der Gase im Bereich nach der Separierung zur Abströmöffnung hin wieder erhöht werden kann. Besonders bevorzugt ist hierbei eine Ausgestaltung bei der der Strömungskanalbereich in der Draufsicht gesehen eine in etwa rechteckförmige Kontur aufinreist, so dass durch einfache Schrägausrichtung beziehungsweise Abwinklung der Trennwand gegenüber einer Längsmittelachse durch den Strömungskanalbereich eine zuvor beschriebene beiderseitige Strömungsstreckenverjüngung erzielt werden kann, nämlich einmal, im Bereich der ersten Strömungsstrecke, zur Umlenkzone hin und zum anderen, im Bereich der zweiten Strömungsstrecke, von der Umlenkzone weg. Dadurch wird erreicht, dass die Gasgeschwindigkeit sukzessive bis zur Umlenkzone zunächst erhöht bzw. das Gasgemisch verdichtet wird, was die Separierung der Ölpartikel im Umlenkbereich durch die nachfolgende Strömungsberuhigung bzw. Entspannung wesentlich fördert; danach kann die Strömungsgeschwindigkeit der Gase bis zur Abströmöffnung an der Zylinderkopfhaube wieder zunehmen.

Ferner hat es sich als vorteilhaft erwiesen, wenn die Zuströmöffnung zum Strömungskanal im Querschnitt größer ausgeführt ist als dessen Abströmöffnung. Dies begünstigt ein weitgehend turbulenzfreies, strömungsdynamisches Einströmen der Blow-by-Gase in den Strömungskanal mit effizienten Durchsatzmengen zu einer wirkungsvollen Kurbelgehäuseentlüftung.

Eine effiziente Abführung der aus den Blow-by-Gasen abgeschiedenen Ölpartikel wird des Weiteren dadurch erzielt, dass die den Strömungskanal nach unten begrenzende Zwischenwand zum Abflusskanal hin zunehmend, insbesondere bogenförmig abfällt, so dass separierte Ölpartikel zum Beispiel aus dem Bereich des Strömungskanals einfachst und ohne weitere Verwirbelungen zügig abfließen können.

Eine weitere Separierung von restlichen Ölpartikeln kann schließlich noch erreicht werden, wenn die stromab der Umlenkzone befindliche, zweite Strömungsstrecke über eine ca. 90° Umlenkung in die Abströmöffnung der Zylinderkopfhaube mündet.

Insbesondere mit Blick auf eine wirtschaftliche Großserienfertigung wird des Weiteren vorgeschlagen, dass die Zylinderkopfhaube mit dem Strömungskanal, der Zwischenwand, der Trennwand und dem Abflusskanal einstückig im Gießverfahren hergestellt ist, wobei zumindest der Strömungskanal mit bevorzugt Einström- und Abströmöffnung weitestgehend durch einen bevorzugt einzigen verlorenen Kern gebildet ist, der anschließend in üblicher Weise durch Rütteln, Spülen, etc. entfernt wird. Diese Art der Herstellung wird auch separat beansprucht.

Des Weiteren wird vorgeschlagen, das die Zylinderkopfhaube bei einer Brennkraftmaschine mit je Zylinder einzelnen Zylinderköpfen und Zylinderkopfhauben verwendet wird, wobei die Zuströmöffnung und die Abströmöffnung des Strömungskanals geodätisch oben und die Abflussöffnung geodätisch unten liegend angeordnet sind und somit strömungsgünstige Positionierungen des Strömungskanals mit den entsprechenden Öffnungen zur Zuführung und Abführung der Blow-by-Gase und der separierten Ölpartikel sicherstellen.

Dabei können bei einer Brennkraftmaschine mit in Reihe oder V-förmig angeordneten Zylindern je Zylinderreihe oder Zylinderbank in baulich und funktionell effizienter Weise lediglich eine Zylinderkopfhaube oder lediglich ein Teil der Zylinderkopfhauben mit einer Ölabscheideeinrichtung und die anderen Zylinderkopfhauben ohne eine Olabscheideeinrichtung ausgebildet sein. Schließlich können bei mehreren Zylinderkopfhauben mit einer Ölabscheideeinrichtung die Blow-by-Gase mittels einer an die Abströmöffnungen anschließenden Leitung zu einer gemeinsamen Zuführleitung zusammengeführt sein und einem Feinölabscheider vor deren Rückführung zur Reinluftseite (Ansaugseite) der Brennkraftmaschine zugeführt werden.

Ein Ausführungsbeispiel der Erfindung ist im Folgenden mit weiteren Einzelheiten näher erläutert. Die beiliegende Zeichnung zeigt in:
- Fig. 1: eine Draufsicht auf eine Zylinderkopfhaube, die auf einen EinzelZylinderkopf einer Hubkolben-Brennkraftmaschine aufgesetzt ist, mit einer integrierten Ölabscheideeinrichtung einer Kurbelgehäuseentlüftung der Brennkraftmaschine, in einem zum Boden der Zylinderkopfhaube parallelen Schnitt gemäß Linie I - I der Fig. 2 durch den Strömungskanal der Ölabscheideeinrichtung;
- Fig. 1a: eine schematische Darstellung zweier jeweils beispielhaft eine erfindungsgemäße Zylinderkopfhaube aufweisender Zylinderbänke mit zu einem Feinölabscheider geführter Verrohrung;
- Fig. 2: die Zylinderkopfhaube gemäß Fig. 1 in einem im Wesentlichen in der senkrechten Längsmittelebene liegenden Schnitt entlang der Linie II - II der Fig. 1;
- Fig. 3: einen weiteren, im Wesentlichen quer verlaufenden Schnitt gemäß Linie III - III der Fig. 1 durch die Zylinderkopfhaube mit Darstellung des Strömungskanals und des Abflusskanals der Ölabscheideeinrichtung;
- Fig. 3a, 3b: zwei unterschiedliche Abflussmöglichkeiten im Abflusskanal;
- Fig. 4: den zur gießtechnischen Herstellung der Zylinderkopfhaube mit integrierter Ölabscheideeinrichtung vorgesehenen Sandkern, der mit dem Unterkasten der Gießform der Zylinderhaube zusammenbaubar ist; und
- Fig. 5: den Unterkasten der Gießform, der mittels eines nicht dargestellten Oberkastens die komplette Gießform bildet.

In den Fig. 1 bis 3 ist eine Zylinderkopfhaube 1 aus einer bevorzugt Leichtmetalllegierung dargestellt, in die eine Ölabscheideeinrichtung 2 einer nicht weiter dargestellten Kurbelgehäuseentlüftung einer Hubkolben-Brennkraftmaschine mit mehreren Einzel-Zylinderköpfen und korrespondierenden Zylinderkopfhauben integriert ist.

Über die Kurbelgehäuseentlüftung werden in an sich bekannter Weise die Blow-by-Gase des Kurbelgehäuses abgeführt, wobei in den Gasen mitgeführte Schmierölpartikel weitestgehendst zu separieren und dem Schmierölsystem der Brennkraftmaschine wieder zuzuführen sind.

Die auf einen Einzel-Zylinderkopf (mit der strichpunktierten Linie 3 in der Fig. 3 angedeutet) der Brennkraftmaschine aufgesetzte, in der Draufsicht (Fig. 1) gesehen etwa rechteckförmige Zylinderkopfhaube 1 weist Seitenwände 4, 5,6, 7 sowie eine Bodenwand 8 (Fig. 2) auf. Die Zylinderkopfhaube 1 ist an ihrer unteren, planen Anschlussfläche mit angegossenen Butzen 9 versehen, durch die hindurch sie unter Zwischenschaltung einer umlaufenden Dichtung 25 (Fig. 2) und mittels mehrerer hier nicht dargestellter Schrauben am Zylinderkopf befestigt ist.

Die Ölabscheideeinrichtung 2 weist einen unterhalb der Bodenwand 8 der Zylinderkopfhaube 1 ausgebildeten Strömungskanal 10 auf, der nach unten durch eine wenigstens bereichsweise etwa parallel zur Bodenwand 8 ausgerichtete Zwischenwand 11 sowie seitlich durch die an die Bodenwand 8 anschließenden Seitenwände 4, 5, 6, 7 begrenzt ist.

Ferner ist im Wesentlichen eine in Längsrichtung, die in der Bildebene der Fig. 1 von oben nach unten verläuft, der Zylinderkopfhaube 1 ausgerichtete Trennwand 12 eingegossen, die von der oberen Seitenwand 6 beginnend sich hier in etwa über 2/3 der Länge der Zylinderkopfhaube 1 zwischen der Bodenwand 8 und der Zwischenwand 11 erstreckt und die, wie dies insbesondere aus der Fig. 1 ersichtlich ist, den Strömungskanal 10 in eine erste Strömungsstrecke 10a, eine Umlenkzone 10b an der freien Stirnfläche der Trennwand 12 und schließlich in eine zweite Strömungsstrecke 10c unterteilt.

Im in der Bildebene der Fig. 1 nach rechts zur zweiten Strömungsstrecke 10c hin versetzten Bereich der etwa 180° einschließenden Umlenkzone 10b des Strömungskanals 10 zweigt nach unten ein Abflusskanal 13 der Ölabscheideeinrichtung 2 ab, der teilweise von der nach unten zum Abflusskanal 13 hin abfallenden Zwischenwand 11 (Fig. 2) und von den Seitenwänden 4, 5 der Zylinderkopfhaube 1 begrenzt ist.

Der Strömungskanal 10 ist so konzipiert, dass dessen Strömungsquerschnitt stromauf der Umlenkzone 10b wenigstens in einem Teilbereich kleiner ist als der Querschnitt der Umlenkzone 10b und der Querschnitt des sich unmittelbar an die Umlenkzone 10b anschließenden Abschnittes der zweiten Strömungsstrecke 10c. Die Querschnittserweiterung bzw. die damit verbundene Strömungsberuhigung in der Umlenkzone 10b wird durch das Volumen des abzweigenden Abflusskanals 13 weiter unterstützt (vergleiche auch Fig. 3), so dass die Geschwindigkeit der im Strömungskanal 10 strömenden Blow-by-Gase in der Umlenkzone 10b und dahinter wesentlich herabgesetzt ist. Das heißt, dass die im Bereich der Umlenkzone 10b bewirkte Entspannung der Gasmoleküle somit dadurch unterstützt wird, dass die Gasgeschwindigkeit stromauf der Umlenkzone 10b zunächst erhöht beziehungsweise das Gas verdichtet wird. Konkret ist hierzu die Trennwand 12 derart schräg beziehungsweise angewinkelt zu einer senkrechten Längsmittelebene der Zylinderkopfhaube 1 ausgerichtet, dass sich, wie dies insbesondere die Fig. 1 zeigt, der lichte Querschnitt der Strömungsstrecke 10a ausgehend von einer Zuströmöffnung 14 bis zur Umlenkzone 10b verjüngt und damit eine Verdichtungszone V ausgebildet wird.

Die Zuströmöffnung 14, die hier beispielhaft als nach unten offene Zuströmöffnung ausgebildet ist, ist durch den freien Zwischenraum zwischen der Seitenwand 6 und der in einem definierten Abstand zu dieser endenden Zwischenwand 11 gebildet.

Des Weiteren ist bevorzugt auch die zweite Strömungsstrecke 10c derart gestaltet, dass sich deren lichter Querschnitt beginnend von der Umlenkzone 10b zunehmend verjüngt, und zwar im hier gezeigten Beispielfall bis hin zu der in der Seitenwand 5 angeordneten Abströmöffnung 15, die zum Beispiel einen nur angedeuteten Leitungsanschluss 16 aufweisen kann.

Durch die seitliche Abführung der Blow-by-Gase endet der Strömungskanal 10 in einer weiteren, ca. 90° umfassenden Strömungsumlenkung 10d an der Abströmöffnung 15.

Die Zwischenwand 11 ist, wie insbesondere aus Fig. 3 ersichtlich ist, gegenüber einer Horizontalen schräg abfallend derart ausgeführt, dass aus den Blow-by-Gasen separierte Ölpartikel 13a nach unten abströmen und schließlich durch die am unteren Ende des Abflusskanales 13 vorgesehene Abflussöffnung 17 über den nicht dargestellten Zylinderkopf wieder in das Kurbelgehäuse der Brennkraftmaschine zurückströmen können. Die aus der Zeichnung der Fig. 3 ersichtliche Schräge beziehungsweise Abwinklung der Zwischenwand 11 und des Bodens 8 der Zylinderkopfhaube 1 ergibt sich im Wesentlichen auch aus der jeweiligen Einbaulage der Zylinderkopfhaube 1, zum Beispiel bedingt durch die gegenüber einer Horizontalen schräge Anschlussfläche 3 des Zylinderkopfes bei einer V-Anordnung. Zusammenfassend wird somit mit der erfindungsgemäßen Anordnung erreicht, dass die Blow-by-Gase zur Entlüftung des Kurbelgehäuses der Brennkraftmaschine aus dem unterhalb der Zwischenwand 11 befindlichen, unter anderem die Ventilsteuerungselemente 26 (Fig. 2) aufnehmenden Raum 18 der Zylinderkopfhaube 1 durch die Zuströmöffnung 14 in den Strömungskanal 10 einströmen und durch die im Querschnitt wie ersichtlich kleinere Abströmöffnung 15 wieder austreten, wobei im Strömungskanal 10, durch die in der Strömungsstrecke 10a stattfindende Verdichtung der Gase mitsamt nachfolgender Umlenkung des Gasstromes um 180° sowie Entspannung im Bereich der Umlenkzone 10b beziehungsweise im Bereich des sich dort öffnenden Abflusskanals 13 im Übergang zur zweiten Strömungsstrecke 10c, mitgeführte Ölpartikel 13a separiert und über den Abflusskanal 13 und die Abflussöffnung 17 zurückgeführt werden können.

Dabei ist des Weiteren wesentlich, dass, wie aus den Fig. 1 bis 3 ersichtlich ist, die Zuströmöffnung 14 und die Abströmöffnung 15 des Strömungskanals 10 geodätisch oben liegend ausgeführt sind, während die Ablauföffnung 17 für separiertes Öl, relativ dazu gesehen, geodätisch unten positioniert ist.

Die Fig. 3a zeigt eine vergrößerte Draufsicht auf die Abflussöffnung 17, die benachbart zu einer Kernlageröffnung 25 für einen nachfolgend noch näher beschriebenen verlorenen Kern 19 ausgebildet ist und welche Kerntageröffnung 25 mittels eines Kernlochdeckels 26 verschlossen ist.

Anstelle einer solchermaßen einfachen, mit dem angrenzenden Zylinderkopf strömungstechnisch verbundenen Abflussöffnung 17 kann auch ein Ablaufventil verwendet sein, welches sich ansammelndes Öl abströmen lässt, eine Kurzschlussströmung von Blow-by-Gasen aber zuverlässig verhindert. Ein solches Ventil kann insbesondere bei größeren Durchsatzmengen von Blow-by-Gasen in der Kurbelgehäuseentlüftung der Brennkraftmaschine angezeigt sein. Besonders bevorzugt ist in diesem Zusammenhang eine Ausgestaltung, wie sie in der Fig. 3b gezeigt ist, bei der ein Ablaufventil 28 in die Kernlageröffnung 25 eingesetzt ist und ein das Ablaufventil 18 mit einer definierten Vorspannung in der Kernlageröffnung 25 haltender, elastisch rückfedernder Ventilhalter 27 mittels einer Halteschraube 28 in der dann als Gewindebohrung ausgebildeten Öffnung 17' eingesetzt wird. Es versteht sich, dass das Ablaufventil 28, wie zuvor geschildert, so ausgebildet ist, dass es einerseits einen Ablauf von abgeschiedenem Öl ermöglicht, andererseits aber eine Kurzschlussströmung von Blow-by-Gasen verhindert. Die Kernlageröffnung 25 und die Öffnung 17' beziehungsweise Abflussöffnung 17 können somit, wie in den Fig. 3a und 3b dargestellt, unterschiedlichst funktionalisiert sein und erlauben somit eine flexible, an die jeweiligen Gegebenheiten angepasste Verwendung.

Bei Brennkraftmaschinen mit mehreren Einzel-Zylinderköpfen und mehreren einzelnen Zylinderkopfhauben, zum Beispiel bei einer V-6 Brennkraftmaschine, kann je Zylinderbank oder Zylinderreihe zum Beispiel nur eine oder nur ein Teil der Zylinderkopfhauben 1 mit einer Ölabscheideeinrichtung 2 ausgestattet sein. Besonders zweckmäßig können bei mehreren Zylinderbänken oder Zylinderreihen dann die aus den Zylinderkopfhauben 1 abgeführten Blow-by-Gase über Leitungen 16 zu einem gemeinsamen Feinölabscheider 29 geleitet und das weiter separierte Öl schließlich dem Kurbelgehäuse der Brennkraftmaschine wieder zugeführt werden, während die entölten Gase schließlich ansaugseitig der Verbrennungsluft der Brennkraftmaschine zugemischt werden. Dies ist lediglich äußerst schematisch in der Fig. 1 a gezeigt, wo zwei von jeweils einer Zylinderkopfhaube 1 abzweigende Leitungen 16 gezeigt sind, die in eine gemeinsame, zum Feinölabscheider 29 führende Zuführleitung 30 münden. Es versteht sich, dass im Leitungsverbund 16, 17 rückströmverhindernde Ventile angeordnet sein können. Die Zylinderbänke sind hier mit den Bezugszeichen 31, 32 versehen. Die vom Feinölabscheider 29 wegführende Leitung 33 wird dann zum hier nicht dargestellten Kurbelgehäuse zurückgeführt. Ersichtlich lässt sich hier der Bauteilaufwand und der Verrohrungsaufwand deutlich reduzieren, da dank der gemeinsamen Zuführleitung 30 lediglich ein Feinölabscheider 29 notwendig ist.

Die Zylinderkopfhaube 1 mit der Ölabscheideeinrichtung 2 ist bevorzugt einstückig aus einer Leichtmetalllegierung, zum Beispiel einer AI-Legierung oder einer Mg-Legierung hergestellt.

Dazu ist gemäß Fig. 4 ein den Strömungskanal 10 definierender verlorener Kern 19 für ein Druckguss-Werkzeug hergestellt, der neben der die Form des Strömungskanals 10 abbildenden Negativform 20 und der stegförmigen Ausnehmung 21 für die Trennwand 12 auch Kernmarken 22 für die Positionierung des Kernes 19 in einem Unterkasten 23 (Fig. 5) aufweist.

Der zum Beispiel aus einer Sandmischung hergestellte und verfestigte Kern 19 wird in die im Unterkasten 23 vorgesehenen, durch Aussparungen gebildeten Kernlager 24 eingesetzt. Der nicht weiter beschriebene Unterkasten 23 definiert somit in Kombination mit dem Kern 19 die Innenkonturen der Seitenwände 4, 5, 6, 7 und des Bodens 8, sowie den Strömungskanal 10 als solches. Durch Aufsetzen eines nicht dargestellten Oberkastens sind die Innen- und Außenkonturen der Zylinderkopfhaube 1 einschließlich des Strömungskanals 10 definiert, so dass durch anschließendes Einbringen der Gießschmelze im Sandguss- oder Kokillengussverfahren oder einem anderen geeigneten Gießverfahren die Zylinderkopfhaube 1 herstellbar ist.

Der verlorene Kern 19 wird sodann durch nicht dargestellte, vorgesehene Kernlöcher durch Rütteln, Spülen, etc. entfernt, so dass der Strömungskanal 10 und der Abflusskanal 13 durchgehend freigelegt sind.

## Patentansprüche

1. Zylinderkopfhaube für eine bevorzugt pro Zylinderkopf eine Zylinderkopfhaube aufweisende Brennkraftmaschine mit einer Kurbelgehäuseentlüftung, die eine Ölabscheideeinrichtung aufweist, die unterhalb des Bodens der Zylinderkopfhaube ausgebildet ist und eine zum Boden etwa parallele, beabstandete Zwischenwand aufweist, die mit dem Boden einen Strömungskanal bildet, wobei der Strömungskanal ferner eine zum Boden und zur Zwischenwand etwa senkrechte Trennwand aufweist, die den Strömungskanal in zwei gegenläufige Strömungsstrecken und eine, eine bevorzugt in etwa 180°-Umlenkung bewirkende, Umlenkzone aufteilt, und wobei am Anfang des Strömungskanals eine Zuströmöffnung, an seinem Ende eine Abströmöffnung und zudem eine geodätisch tiefer liegende Ablauföffnung für aus den Blow-by-Gasen abgeschiedenes Schmieröl vorgesehen ist, wobei dass die Strömungsstrecke (10a) stromauf der Umlenkzone (10b) mit einer die Strömungsgeschwindigkeit erhöhenden Querschnittsverengung oder Verdichtungszone (V) ausgebildet ist, an die sich die demgegenüber einen größeren Strömungsquerschnitt aufweisende Umlenkzone (10b) mitsamt einem umlenkzonenseitig einmündenden Abflusskanal (13), der die Querschnitts- beziehungsweise Volumenvergrößerung bewirkt oder zu dieser beiträgt, als Beruhigungs- und Abscheidezone anschließt, **dadurch gekennzeichnet, dass** bei mehreren Zylinderkopfhauben (1) mit einer Ölabscheideeinrichtung (2) die Abströmöffnungen (15) mittels einer dort anschließenden Leitung (16) zu einer gemeinsamen Zuführleitung (30) zusammengeführt sind, mittels der die abströmenden Gase einem Feinölabscheider (29) vor deren Rückführung zur Reinluftseite der Brennkraftmaschine zugeführt werden..

2. Zylinderkopfhaube nach Anspruch 1, **dadurch gekennzeichnet, dass** der Abflusskanal (13), im montierten Zustand der Zylinderkopfhaube (1), als an die Umlenkzone (10b) geodätisch nach unten abfallender Kanal ausgebildet ist, an dessen tiefstem Punkt beziehungsweise Ende die Ablauföffnung (17) für abgeschiedenes Schmieröl zurück zum Kurbelgehäuse vorgesehen ist.

3. Zylinderkopfhaube nach Anspruch 2, **dadurch gekennzeichnet, dass** der durch Seitenwände (4, 5) und die Zwischenwand (11) gebildete Abflusskanal (13), in Strömungsrichtung gesehen, zudem im Bereich stromab der Umlenkzone (10b) in die stromab der Umlenkzone (10b) liegende Strömungsstrecke (10c) einmündet, insbesondere der Abflusskanal (13) in etwa in einem 90°-Winkel von der Umlenkzone (10b) und/oder der stromab der Umlenkzone (10b) liegenden Strömungsstrecke (10c) nach unten abragt.

4. Zylinderkopfhaube nach einem der Ansprüche 1 bis 3, **dadurch gekennzeichnet, dass** die Trennwand (12) in der Draufsicht auf den Strömungskanal (10) derart abgewinkelt oder schräg zwischen den beiden gegenläufigen Strömungsstrecken (10a, 10c) verläuft, insbesondere derart schräg oder abgewinkelt zu einer Längsmittelachse des in der Draufsicht gesehen bevorzugt in etwa rechteckförmigen, Strömungskanalbereiches verläuft, dass sich die erste Strömungsstrecke (10a) und gegebenenfalls die zweite Strömungsstrecke (10c) in Strömungsrichtung der Gase im Querschnitt verkleinern.

5. Zylinderkopfhaube nach einem der vorhergehenden Ansprüche, **dadurch gekennzeichnet, dass** die Zuströmöffnung (14) zum Strömungskanal (10) im Querschnitt größer ausgeführt ist als die Abströmöffnung (15).

6. Zylinderkopfhaube nach einem der vorhergehenden Ansprüche, **dadurch gekennzeichnet, dass** die den Strömungskanal (10) nach unten begrenzende Zwischenwand (11) zum Abflusskanal (13) hin abfällt, insbesondere zunehmend und/oder bogenförmig abfällt.

7. Zylinderkopfhaube nach einem der vorhergehenden Ansprüche, **dadurch gekennzeichnet, dass** die stromab der Umlenkzone (10b) befindliche, zweite Strömungsstrecke (10c) über eine ca. 90° Umlenkung (10d) in die Abströmöffnung (15) mündet.

8. Zylinderkopfhaube nach einem der vorhergehenden Ansprüche, **dadurch gekennzeichnet, dass** die Zylinderkopfhaube (1) mit dem Strömungskanal (10), der Zwischenwand (11), der Trennwand (12) und dem Abflusskanal (13) einstückig im Gießverfahren hergestellt ist, wobei zumindest der Strömungskanal (10) durch einen verlorenen Kern (19) gebildet ist.

9. Zylinderkopfhaube nach einem der vorhergehenden Ansprüche, **dadurch gekennzeichnet, dass** sie bei einer Brennkraftmaschine mit je Zylinder einzelnen Zylinderköpfen und Zylinderkopfhauben (1) verwendet ist, wobei die Zuströmöffnung (14) und die Abströmöffnung (15) des Strömungskanals (10) geodätisch oben und die Abflussöffnung (17) geodätisch unten liegend angeordnet sind.

10. Zylinderkopfhaube nach einem der vorhergehenden Ansprüche, **dadurch gekennzeichnet, dass** bei einer Brennkraftmaschine mit in Reihe oder V-förmig angeordneten Zylindern je Zylinderreihe oder Zylinderbank lediglich ein Teil der Zylinderkopfhauben (1), mit einer Ölabscheideeinrichtung (2) und die anderen Zylinderkopfhauben ohne eine Ölabscheideeinrichtung (2) ausgebildet sind.

11. Gießverfahren zur Herstellung einer Zylinderkopfhaube nach einem der vorhergehenden Ansprüche, **dadurch gekennzeichnet, dass** die Zylinderkopfhaube (1) mit dem Strömungskanal (10), der Zwischenwand (11), der Trennwand (12) und dem Abflusskanal (13) sowie den Einström- und Abströmöffnungen (14, 15) einstückig hergestellt ist, wobei zumindest der Strömungskanal (10) durch einen einzigen verlorenen Kern (19) gebildet ist.

## Claims

1. A cylinder head cover for an internal combustion engine preferably having a cylinder head cover per cylinder head, with a crankcase-ventilating means which has an oil-separating device, which is formed below the base of the cylinder head cover and has an intermediate wall which is approximately parallel to and is spaced apart from the base and forms a flow duct with the base, wherein the flow duct furthermore has a partition which is approximately perpendicular to the base and to the intermediate wall and divides the flow duct into two opposed flow sections and into a deflecting zone bringing about a preferably approximately 180° deflection, and wherein an inflow opening is provided at the beginning of the flow duct, an outflow opening is provided at the end of the latter and, in addition, a geodetically lower outlet opening is provided for lubricating oil deposited from the blow-by gases, wherein that the flow section (10a) is designed upstream of the deflecting zone (10b) with a cross-sectional narrowing or compaction zone (V) which increases the flow velocity and to which the deflecting zone (10b), which has a larger flow cross section by comparison, along with a discharge duct (13), which opens on the deflecting-zone side and brings about, or contributes to, the cross-sectional or volumetric increase, is connected as a calming and deposition zone, **characterized in that**, in the event of a plurality of cylinder head covers (1) with an oil-separating device (2), the outflow openings (15) are brought together by means of a line (16) adjoining there to form a common supply line (30) by means of which the outflowing gases are supplied to a fine oil separator (29) before said gases are returned to the clean air side of the internal combustion engine.

2. The cylinder head cover according to Claim 1, **characterized in that** the discharge duct (13), in the mounted state of the cylinder head cover (1), is designed as a duct which drops downwards geodetically to the deflecting zone (10b) and at the lowest point or end of which the outlet opening (17) is provided for returning deposited lubricating oil back to the crankcase.

3. The cylinder head cover according to Claim 2, **characterized in that**, in addition, the discharge duct (13) formed by side walls (4, 5) and the intermediate wall (11) opens, as seen in the flow direction, in the region downstream of the deflecting zone (10b) into the flow section (10c) lying downstream of the deflecting zone (10b), in particular the discharge duct (13) projects downwards approximately at a 90° angle from the deflecting zone (10b) and/or the flow section (10c) lying downstream of the deflecting zone (10b).

4. The cylinder head cover according to one of Claims 1 to 3, **characterized in that** the partition (12) runs at an angle or obliquely between the two opposed flow sections (10a, 10c), in the top view of the flow duct (10) in such a manner, in particular runs obliquely or at an angle to a longitudinal centre axis of the flow duct region which is preferably approximately rectangular, as seen in the top view, in such a manner that the first flow section (10a) and optionally the second flow section (10c) are reduced in cross section in the flow direction of the gases.

5. The cylinder head cover according to one of the preceding claims, **characterized in that** the inflow opening (14) to the flow duct (10) is designed to be larger in cross section than the outflow opening (15).

6. The cylinder head cover according to one of the preceding claims, **characterized in that** the intermediate wall (11) bounding the flow duct (10) downwards slopes away towards the discharge duct (13), in particular slopes away increasingly and/or in an arc-shaped manner.

7. The cylinder head cover according to one of the preceding claims, **characterized in that** the second flow section (10c) which is located downstream of the deflecting zone (10b) opens into the outflow opening (15) via an approx. 90° deflection (10d).

8. The cylinder head cover according to one of the preceding claims, **characterized in that** the cylinder head cover (1) is produced integrally with the flow duct (10), the intermediate wall (11), the partition (12) and the discharge duct (13) by casting, wherein at least the flow duct (10) is formed by an expendable core (19).

9. The cylinder head cover according to one of the preceding claims, **characterized in that** it is used in an internal combustion engine having individual cylinder heads and cylinder head covers (1) per cylinder, wherein the inflow opening (14) and the outflow opening (15) of the flow duct (10) are arranged lying geodetically at the top and the discharge opening (17) is arranged lying geodetically at the bottom.

10. The cylinder head according to one of the preceding claims, **characterized in that**, in the case of an internal combustion engine having cylinders arranged in series or in a V-shaped manner, only some of the cylinder head covers (1) per cylinder row or cylinder bank are formed with an oil-separating device (2) and the other cylinder head covers are formed without an oil-separating device (2).

11. A casting method for producing a cylinder head cover according to one of the preceding claims, **characterized in that** the cylinder head cover (1) is produced integrally with the flow duct (10), the intermediate wall (11), the partition (12) and the discharge duct (13) and with the inflow and outflow openings (14, 15), wherein at least the flow duct (10) is formed by a single expendable core (19).

## Revendications

1. Couvre-culasse pour un moteur à combustion interne présentant de préférence un couvre-culasse par culasse, avec un reniflard de carter de vilebrequin qui présente un dispositif séparateur d'huile qui est réalisé sous le fond du couvre-culasse et qui présente une paroi espacée, approximativement parallèle au fond, qui forme avec le fond un canal d'écoulement, le canal d'écoulement présentant en outre une paroi de séparation approximativement perpendiculaire au fond et à la paroi intermédiaire, qui divise le canal d'écoulement en deux sections d'écoulement de sens opposé et une zone de déviation causant de préférence une déviation d'environ 180°, une ouverture d'afflux, et une ouverture d'évacuation avec en outre une ouverture d'écoulement disposée plus bas du point de vue géodésique, pour l'huile de lubrification séparée des gaz contournant le piston, étant prévues respectivement à l'entrée du canal d'écoulement et à son extrémité, en ce que la section d'écoulement (10a) étant réalisée en amont de la zone de déviation (10b) avec un rétrécissement de section transversale ou une zone de compression (V) augmentant la vitesse d'écoulement, au niveau duquel ou de laquelle se raccorde, en tant que zone de stabilisation et de séparation, la zone de déviation (10b) présentant par comparaison une section transversale d'écoulement plus importante conjointement avec un canal de sortie d'écoulement (13) débouchant du côté de la zone de déviation, qui cause l'augmentation de section transversale ou de volume ou qui y contribue, **caractérisé en ce que** dans le cas de plusieurs couvre-culasses (1) avec un dispositif de séparation d'huile (2), les ouvertures d'évacuation (15) sont réunies pour former une conduite d'amenée commune (30) au moyen d'une conduite s'y raccordant (16), au moyen de laquelle conduite d'amenée les gaz évacués sont acheminés à un séparateur d'huile fin (29) avant leur recirculation vers le côté d'air propre du moteur à combustion interne.

2. Couvre-culasse selon la revendication 1, **caractérisé en ce que** le canal de sortie d'écoulement (13), dans l'état monté du couvre-culasse (1), est réalisé sous forme de canal descendant vers le bas du point de vue géodésique au niveau de la zone de déviation (10b), au niveau du point le plus bas duquel ou au niveau de l'extrémité duquel est prévue l'ouverture d'écoulement (17) pour l'huile de lubrification séparée revenant vers le carter de vilebrequin.

3. Couvre-culasse selon la revendication 2, **caractérisé en ce que** le canal de sortie d'écoulement (13) formé par des parois latérales (4, 5) et la paroi intermédiaire (11), vu dans la direction d'écoulement, débouche en outre dans la région en aval de la zone de déviation (10b) dans la section d'écoulement (10c) située en aval de la zone de déviation (10b), en particulier le canal de sortie d'écoulement (13) fait saillie vers le bas approximativement suivant un angle de 90° depuis la zone de déviation (10b) et/ou la section d'écoulement (10c) située en aval de la zone de déviation (10b).

4. Couvre-culasse selon l'une quelconque des revendications 1 à 3, **caractérisé en ce que** la paroi de séparation (12), en vue de dessus sur le canal d'écoulement (10), s'étend sous forme coudée ou oblique entre les deux sections d'écoulement de sens opposé (10a, 10c), en particulier s'étend sous forme oblique ou coudée par rapport à un axe médian longitudinal de la région de canal d'écoulement de préférence approximativement rectangulaire, en vue de dessus, de telle sorte que la première section d'écoulement (10a) et éventuellement la deuxième section d'écoulement (10c) aient une section transversale se rétrécissant dans la direction d'écoulement des gaz.

5. Couvre-culasse selon l'une quelconque des revendications précédentes, **caractérisé en ce que** l'ouverture d'afflux (14) vers le canal d'écoulement (10) est réalisée avec une section transversale supérieure à celle de l'ouverture d'évacuation (15).

6. Couvre-culasse selon l'une quelconque des revendications précédentes, **caractérisé en ce que** la paroi intermédiaire (11) limitant vers le bas le canal d'écoulement (10) descend vers le canal de sortie d'écoulement (13), en particulier descend de manière croissante et/ou en forme d'arc.

7. Couvre-culasse selon l'une quelconque des revendications précédentes, **caractérisé en ce que** la deuxième section d'écoulement (10c), située en aval de la zone de déviation (10b), débouche dans l'ouverture d'évacuation (15) par le biais d'une déviation (10d) d'environ 90°.

8. Couvre-culasse selon l'une quelconque des revendications précédentes, **caractérisé en ce que** le couvre-culasse (1) est fabriqué d'une seule pièce par un procédé de moulage avec le canal d'écoulement (10), la paroi intermédiaire (11), la paroi de séparation (12) et le canal de sortie d'écoulement (13), au moins le canal d'écoulement (10) étant formé avec un noyau perdu (19).

9. Couvre-culasse selon l'une quelconque des revendications précédentes, **caractérisé en ce qu'**il est utilisé dans un moteur à combustion interne ayant des culasses et des couvre-culasses (1) individuels pour chaque cylindre, l'ouverture d'afflux (14) et l'ouverture d'évacuation (15) du canal d'écoulement (10) étant disposées en haut du point de vue géodésique et l'ouverture d'écoulement (17) étant disposée en bas du point de vue géodésique.

10. Couvre-culasse selon l'une quelconque des revendications précédentes, **caractérisé en ce que** pour un moteur à combustion interne avec des cylindres disposés en ligne ou en V, pour chaque rangée de cylindres ou chaque banc de cylindres, seulement une partie des couvre-culasses (1) sont réalisés avec un dispositif de séparation d'huile (2) et les autres couvre-culasses sont réalisés sans dispositif de séparation d'huile (2).

11. Procédé de moulage pour la fabrication d'un couvre-culasse selon l'une quelconque des revendications précédentes, **caractérisé en ce que** le couvre-culasse (1) est fabriqué d'une seule pièce avec le canal d'écoulement (10), la paroi intermédiaire (11), la paroi de séparation (12) et le canal de sortie d'écoulement (13) ainsi que les ouvertures d'afflux et d'évacuation (14, 15), au moins le canal d'écoulement (10) étant formé par un noyau perdu unique (19).
